# FASCICULE DE BREVET EUROPEEN

(11) **EP 0 156 914 B1**
(45) Date de publication et mention de la délivrance du brevet: **17.01.1990**
(21) Numéro de dépôt: 84903196.8
(22) Date de dépôt: 24.08.1984
(51) Int. Cl.: B05B 9/04, B05C 17/00, B05D 1/28

(54) **PROCEDE ET DISPOSITIF D'APPLICATION**
VERFAHREN UND VORRICHTUNG ZUM BESCHICHTEN
METHOD OF AND APPARATUS FOR APPLICATION

(30) Priorité: 26.08.1983 JP 131880/83 U; 20.12.1983 JP 195902/83 U; 19.02.1984 JP 29306/84; 05.03.1984 JP 41749/84
(43) Date de publication de la demande: 09.10.1985
(73) Titulaire: DAINIHON JOCHUGIKU CO., LTD., Osaka-shi Osaka 550 (JP)
(72) Inventeur: KATSUDA, Yoshio, Nishinomiya-shi Hyogo 662 (JP); MATSUMOTO, Masuo, Kawanishi-shi Hyogo 666-01 (JP); MINAMITE, Yoshihiro, Toyonaka-shi Osaka 560 (JP); HOSHINO, Kazunori, Zushi-shi Kanagawa 249 (JP); HACHINOHE, Yukio, Kawasaki-shi Kanagawa 213 (JP); YAZAWA, Iwao, Higashimurayama-shi Tokyo 189 (JP)
(74) Mandataire: Tony-Durand, Serge
(86) Numéro de dépôt international: JP8400408
(87) Numéro de publication internationale: WO8500992

(56) Documents cités:
- US-A- 3 565 541
- US-A- 4 074 944

## Description

### Domaine technique

Cette invention concerne un procédé pour l'application du contenu d'un emballage aérosol et un appareil pour la mise en oeuvre de ce procédé, selon le préambule des revendications 1 et 5. Le contenu liquide est guidé par l'intermédiaire d'une tige vers un élément applicateur formé sur une partie latérale de l'emballage aérosol, ce qui amène le contenu liquide à s'écouler d'une face d'application de l'élément applicateur, et d'application du liquide qui s'écoule sur une surface donnée. Les insectes sont éliminés des tapis et des revêtements de sol en traitant les racines des fils des tapis et des revêtements de sol grâce au procédé d'application mentionné ci-dessus - et un appareil aérosol adapté à cette application.

### Arrière plan technique

Ces dernières annés, des changements dans le style de vie ont encouragé un nombre croissant de maisons à adopter la pratique qui consiste à étaler des tapis directement sur des sols en béton ou sur des planchers en bois ou à placer d'abord une natte ou un tatamis fortement hygroscopique (natte de paille utilisée comme revêtement de sol), directement sur ces sols puis à superposer des tapis sur la natte ou le tatamis. Ces revêtements de sol ont favorisé la croissance de diverses espèces de mites du type acarides, de mites de poussières des habitations, de cheyletinés, qui non seulement déplaisent aux habitants mais exposent également ceux-ci à des maladies telles que l'asthme allergique et le psoriasis. Les tapis de laine et les revêtements en mouton sont infestés de teignes pelletières et d'anthrènes qui vivent sur le poil des animaux. Les larves de ces insectes nuisibles se cachent profondément dans les racines des fils de tapis, mangent au hasard dans ces racines et salissent les tapis en conséquence. L'élévation progressive du niveau de vie a encouragé l'emploi fréquent de nombreux types d'agents pour application externe, comme par exemple des produits de nettoyage du mobilier, des agents antistatiques pour vêtements, disques phonographiques et articles en plastique, des agents hydrofuges et des détachants pour vêtements, des agents d'assouplissement et des agents de brillantage pour des articles en cuir, des agents fungostatiques et des déodorants pour vêtements et articles en cuir, des agents ignifuges pour rideaux et papiers muraux, des produits de nettoyage et de dégivrage pour articles en verre, des lubrifiants anti-rouille pour portes coulissantes, des lubrifiants pour diverses surfaces coulissantes, des déodorants bactéricides pour chambres de malade et lits de malade, des produits anti-moustiques et des insecticides pour animaux en peluche, des agents pour soins capillaires, des produits anti-moustiques et des insecticides pour animaux empaillés, et des détergents pour tapis.

Jusqu'à présent, les pompes à main et les projecteurs d'aérosols ont été les moyens qui ont prévalus pour l'application de ces agents aux tapis et autres revêtements de sol. Cependant, ils comportent les problèmes suivants:
(1) Ces dispositifs sont incapables de permettre à leurs contenus tels que des insecticides, d'atteindre les racines des fils des tapis. Les contenus qui sont appliqués, bien qu'ils soient efficaces du point de vue de la prévention, ne peuvent pas produire leurs effets autant qu'on le souhaiterait sur les mites et les insectes nuisibles logeant déjà dans les tapis.
(2) Puisque ces dispositifs entraînent la dispersion de leurs contenus dans les espaces environnants, ils peuvent exposer leurs utilisateurs aux dangers qui consistent inhaler les substances nocives se déplaçant dans l'air et à souffrir d'une perte de santé.
(3) Puisque ces dispositifs permettent inévitablement la dispersion de leurs contenus au cours de l'application, une partie des agents libérés qui ne peut pas atteindre les surfaces sous traitement adhère aux accessoires et aux mobiliers voisins pour tâcher leurs surfaces et salir leurs environnement.
(4) Lorsque les objets sous traitement n'ont pas de surfaces plates lisses comme c'est le cas des articles en feutre par exemple, les dispositifs sont incapables de permettre à leur contenus d'atteindre les racines des fils lainés.

Comme approche à la solution de ces problèmes, on a inventé des produits de nettoyage pour le mobilier qui possèdent des adaptateurs en éponge et des capuchons en brosse toriques, montés autour des gicleurs des pulvérisateurs. Avec ces dispositifs, les utilisateurs ont juste la possibilité de pulvériser les produits sur les surfaces des objets donnés puis d'étaler ces produits déposés sur les surfaces à l'aide des brosses ou des éponges, fournies séparément à côté des gicleurs des emballages. Ainsi, ces dispositifs sont encore incapables de surmonter les problèmes (1), (2), (3) et (4) énumérés ci-dessus. Les surfaces effectivement traitées avec ces appareils sont limitées et les agents libérés ne peuvent pas être étalés de manière uniforme.

Parmi les brevets concernant des dispositifs applicateurs d'un produit liquide provenant d'un emballage aérosol, le brevet US-A-3 565 541 décrit et représente (figures 4 et 5) un dispositif applicateur prévu sur le côté d'un emballage correspondant. Ce dispositif comporte deux parties distinctes d'application affectant la forme de deux brosses. L'une d'entre elles est disposée en regard de l'ajutage de projection porté par la tige mobile de l'emballage aérosol. De plus la plaque servant de support à cette première brosse comporte un trou permettant au liquide projeté de pénétrer dans cette brosse et d'être ainsi appliqué par celle-ci sur une surface déterminée. Toutefois il n'existe absolument aucun raccordement entre l'ajutage de projection et le trou prévu à la base de cette brosse. Par ailleurs en raison de l'agencement prévu, le produit projeté atteint et imprègne seulement une surface très limitée de la première brosse d'application. Enfin il n'est prévu aucune liaison permettant que ce produit vienne imprégner la seconde brosse de plus grande longueur disposée sur le côté de l'emballage.

Dans ces conditions, les conditions d'application du produit projeté sont extrêmement mauvaises. En tout état de cause un tel dispositif n'est pas en mesure de surmonter les problèmes mentionnés précédemment.

Quant au brevet US-A-4 074 944, il décrit et représente (figures 6 à 8) un dispositif dans lequel la tige de sortie d'un emballage aérosol est relié, par un tube flexible, à la chambre d'un dispositif d'application portant une brosse sur l'un de ses côtés. La base de cette brosse est percée de trous communiquant avec l'intérieur de la chambia d'alimentation prévue dans le dispositif applicateur. Ainsi le liquide provenant de l'emballage aérosol peut imprégner la brosse d'application. Toutefois le dispositif applicateur est complètement indépendant de l'emballage aérossi si il s'agit d'un dispositif relativement complexe car la chambre d'alimentation du dispositif applicateur comporte un piston de refoulement 42 destiné à permettre de mettre le liquide sous pression à l'intérieur de cette chambre. Il s'agit donc là d'un dispositif très complexe qui ne permet pas une application aisée d'un produit de traitement en tenant à la main l'emballage aérosol pour appliquer le contenu de celui-ci contre la surface à traiter. Par ailleurs, ce dispositif ne permet pas non plus de résoudre les problèmes exposés précédemment.

### Exposé de l'invention

Considérant l'état exact de l'art antérieur décrit ci-dessus, les inventeurs ont poursuivi une étude diligente orientée vers le développement d'un procédé capable d'appliquer précisément et sûrement des agents actifs désirés sur des vêtements, des articles en cuir, du mobilier et des tapis. Par conséquent, ils ont trouvé que le procédé de projection d'aérosol, précisément le procédé qui comprend les étapes de guidage du contenu liquide d'un emballage aérosol par l'intermédiaire d'une tige vers un élément applicateur formé sur la paroi latérale de l'emballage aérosol, d'écoulement du contenu liquide hors de la surface d'application de l'élément applicateur et d'étalement de l'agent qui s'écoule sur une surface donnée, permet un traitement sûr et efficace comme on le souhaite. Ces connaissances ont conduit à perfectionner cette invention.

Le procédé que cette invention utilise pour l'application d'un agent actif tel que l'insecticide ou le miticide contenu dans un emballage aérosol est caractérisé en ce que dans le support d'application portant l'élément applicateur on prévoit sur toute la longueur de celui-ci une chambre d'alimentation située entre ce support et cet élément, on assure le raccordement de cette chambre d'alimentation avec la tige de sortie du contenu hors de l'emballage de façon a réaliser le guidage de ce contenu jusqu'à cette chambre d'alimentation on permet au contenu situé à l'intérieur de la chambre d'alimentation de suinter à partir de celle-ci vers l'élément applicateur. Ainsi on utilise un élément applicateur formé sur la longueur de la paroi latérale de l'emballage aérosol et qui permet à l'agent actif d'être libéré par l'intermédiaire de l'élément applicateur et d'être déposé sur une surface donnée, au lieu d'utiliser l'adaptateur classique monté autour du gicleur de l'emballage aérosol par exemple. L'élément applicateur formé sur la paroi latérale de l'emballage aérosol et les moyens d'alimentation pour envoyer l'agent actif de la tige vers l'élément applicateur ne sont pas précisément limités en ce qui concerne leur forme.

Une telle méthode d'application selon l'invention telle que décrite ci-dessus représente un nouveau concept jamais anticipé par le procédé classique pour l'application du contenu d'un emballage aérosol.

Cette invention concerne en outre un appareil aérosol du type à application, utilisé pour la mise en oeuvre du procédé mentionné ci-dessus pour l'application de l'agent actif tel que l'insecticide ou le miticide contenu dans l'emballage aérosol. Cet appareil est caractérisé en ce que
- le support d'application portant l'élément applicateur présente une chambre d'alimentation (16 ou 115) située entre ce support et cet élément, laquelle s'étend sur toute sa longueur,
- l'une des extrémité de cette chambre communique avec l'orifice de sortie d'un ajutage ou conduit de raccordement partant de la tige de sortie de l'emballage aérosol,
- et cette chambre communique par ailleurs sur toute sa longueur avec l'élément applicateur de façon que le produit contenu dans l'emballage aérosol puisse suinter vers cet élément applicateur et imprégner celui-ci, afin que l'application de ce produit sur une surface à traiter puisse être réalisée par application de cet élément applicateur contre cette surface.

Dans l'appareil aérosol à application de l'invention, l'élément applicateur peut être réalisé en un matériau d'absorption de liquide et la connection entre le conduit de raccordement et le support d'application peut être réalisée en opposant le conduit de raccordement à une paroi latérale supérieure d'un organe de guidage inséré dans la chambre d'alimentation entre la surface intérieure de la chambre d'alimentation et l'espace d'écoulement de l'agent actif.

Par conséquent, dans un mode de réalisation de cette invention, l'appareil aérosol du type à application comprend un support d'application disposé en direction verticale sur la paroi externe de l'emballage aérosol et adapté pour fixer l'élément applicateur en un matériau d'absorption de liquide dans la direction longitudinale sur sa surface externe; sur la surface interne de l'élément applicateur est formée une chambre d'alimentation pour l'agent actif contenu dans l'emballage aérosol et un conduit de raccordement relié à une tige de l'emballage aérosol est placée en face d'une paroi latérale supérieure d'un orange de guidage inséré dans la chambre d'alimentation au milieu de la surface intérieure de la chambre d'alimentation et de l'espace d'écoulement de l'agent actif, de manière à permettre à l'agent actif introduit par l'intermédiaire du conduit de raccordement de s'écouler de la face externe du support d'application.

En outre, dans l'appareil aérosol du type à application, le support d'application peut être fabriqué en formant un cadre de réception en forme d'auge fermé à ses extrémités opposées dans la direction longitudinale et possédant une ouverture qui y est formée. Dans ce cadre de réception est installé, de manière fixe, l'élément applicateur fait d'un matériau non absorbant, possédant une face d'application lisse débordant d'un côté.

Dans ce mode de réalisation de l'invention, l'appareil aérosol à application comprend précisément un conduit de raccordement relié à la tige de l'emballage aérosol et s'ouvrant dans = un ° cadre de réception en forme d'auge, fermé à ses extrémités opposées dans la direction longitudinale, un élément applicateur fait d'un matériau non absorbant possédant sa face d'application lisse débordant d'un côté et disposé de manière fixe dans le cadre de réception, et un espace d'écoulement pour l'agent actif interposé entre l'élément applicateur et le cadre de réception, de telle sorte que l'agent actif introduit par l'intermédiaire du conduit de raccordement puisse s'écouler de la face externe du support d'application.

Tous les modes de réalisation décrits ci-dessus partagent le principe de fonctionnement de base, à savoir que l'agent actif contenu dans l'emballage aérosol est envoyé de la tige vers l'élément applicateur formé sur la paroi latérale de l'emballage aérosol et qu'il peut ensuite s'écouler de la face d'application de l'élément applicateur. L'élément applicateur formé sur la paroi latérale de l'emballage aérosol et les moyens d'alimentation situés entre la tige et l'élément applicateur ne sont pas particulièrement limités quant à leur forme.

L'appareil d'application de la présente invention décrit ci-dessus, représente un concept entièrement nouveau, jamais prévu par l'appareil conventionnel, développé pour l'application du contenu de l'emballage aérosol.

D'autres objets et caractéristiques de cette invention ressortiront clairement de l'exposé ultérieur de l'invention fait dans la description détaillée suivante de modes de réalisation préférés, en référence aux dessins d'accompagnement.

### Brève description des dessins

La figure 1 est une vue en perspective d'un appareil aérosol du type à application selon un mode de réalisation de l'invention.
La figure 2 est une coupe transversale aggrandie d'une partie de l'appareil de la figure 1.
La figure 3 est une coupe transversale latérale de la partie d'un conduit de raccordement dans le schéma de la figure 1.
Les figures 4 et 5 sont des coupes transversales latérales illustrant des modifications de la partie du conduit de raccordement de la figure 3.
La figure 6 est une coupe transversale de l'appareil de la figure 1.
La figure 7 est une coupe transversale partielle d'un appareil aérosol du type à application selon un autre mode de réalisation de cette invention.
La figure 8 est une coupe transversale partielle d'un appareil aérosol du type à application selon un autre mode de réalisation de cette invention.
La figure 9 est une élévation d'un cadre de réception représenté dans le schéma de la figure 8.
La figure 10 est une coupe transversale prise le long de la ligne IX - IX dans le schéma de la figure 9.
La figure 11 est un schéma en perspective partiel illustrant un support d'application.
La figure 12 est une coupe transversale latérale d'un tube de raccordement maintenant un cadre de réception et un support d'application assemblés.
La figure 13 est un schéma montrant les positions dans lesquelles les spores fongiques sont transplantés sur une couverture usagée dans l'expérience (4).

### Modes de réalisation de l'invention

### La présente invention sera décrite plus précisément ci-après en référence aux dessins d'accompagnement.

La figure 1 est une vue en perspective d'un appareil aérosol du type à application selon un mode de réalisation de cette invention. La figure 2 est une coupe transversale aggrandie d'une partie du mode de réalisation de la figure 1. La figure 3 est une coupe transversale latérale de la portion d'un conduit de raccordement dans l'appareil de la figure 1. Sur ces schémas, un emballage aérosol 1 est constitué d'une unité aérosol, d'un injecteur du type à pompe, d'une unité de cylindre de serrage, etc. A l'extrémité supérieure d'un cylindre 2, une coupelle de montage est fixée par l'intermédiaire d'une bride de fixation 3. Une tige 5 passe et sort de la coupelle de montage 4. A cette tige 5 est relié un bouton de pression 6. Le bouton de pression 6 est construit de telle sorte que lorsqu'il est abaissé, le contenu tel qu'un insecticide, une peinture, un agent de nettoyage ou une cire préparée sous une forme applicable, jaillit par un ajutage 7 du fait de la force de propulsion d'un propulseur à pression accumulée ou de la pression engendrée par un mécanisme de pompe. Cet ajutage 7 est intégralement formé, par l'intermédiaire de son extrémité extérieure, avec un couvercle à touche 8, fixé sur l'extrémité supérieure de l'emballage aérosol 1. Tandis que le bouton de pression 6 est maintenu abaissé, l'ajutage 7 se plie légèrement et change de forme pour guider le contenu de l'emballage aérosol 1 vers l'extérieur. Sur presque toute sa longueur, dans la direction verticale de l'emballage aérosol 1, un support d'applica- tⁱon 11 est fixé par l'intermédiaire de brides en relief 10 du couvercle à touche 8. Ce support d'application 11 permet à un élément applicateur en forme de feuille 12, fait d'un matériau absorbant tel que du feutre, de la mousse à alvéoles ouverts, du papier, une étoffe ou tissu non tissé, de recouvrir trois côtés de sa surface externe dans la direction de la longueur, admet les côtés opposés de l'élément applicateur 12 dans des rainures d'ajustement 13 formées chacune sur ses côtés opposés et maintient l'élément applicateur 12 sur une largeur prescrite avec des barres d'assemblage 14. Dans le support d'application 11, une chambre d'alimentation 15 pour le contenu de l'emballage aérosol est formée dans la direction de sa longueur sur la surface interne de l'élément applicateur 12. L'ajutage 7 de l'emballage aérosol 1 est relié à l'extrémité supérieure de la chambre d'alimentation 15 et un organe de guidage 17 de forme cylindrique est inséré dans la chambre d'alimentation 15 au milieu de la surface interne de la chambre d'alimentation 15 et d'un espace d'écoulement 16 pour le contenu de l'emballage aérosol. Un orifice d'injection 18 de l'ajutage 7 mentionné ci-dessus est placé en face de la partie centrale d'une paroi latérale supérieure de l'organe de guidage 17.

Dans l'appareil construit de la manière décrite ci-dessus, lorsque le bouton de pression 6 est abaissé pour faire jaillir le contenu de l'emballage aérosol 1 par l'intermédiaire de l'ajutage 7, presque tout le contenu qui jaillit de l'ajutage 7 heurte la paroi latérale supérieure de l'organe de guidage 17. Seulement, une portion de ce contenu avance directement par l'intermédiaire de la surface intérieure de la chambre d'alimentation 15 et de l'espace d'écoulement 16 dans la partie supérieure de l'élément applicateur 12. La plus grande partie restante du contenu qui a jailli est en partie amenée à se poser sur l'organe de guidage 17 et à s'écouler le long de l'espace d'écoulement 16, en étant en partie entraîné par le contenu qui jaillit ensuite de l'ajutage 7 puis est amené en contact avec la surface intérieure du support d'application 11 et y est absorbé. Par conséquent, ce contenu est uniformément dispersé sur la totalité de la surface de l'élément applicateur 12 disposé dans la direction verticale de l'emballage aérosol 1 et adapté pour posséder une large surface.

Dans le mode de réalisation décrit ci-dessus, l'élément applicateur 12 se présente sous la forme d'une feuille et le support d'application 11 amène cet élément applicateur 12 à recouvrir trois de ses côtés dans la direction de la longueur de sa surface extérieure. Il admet les faces opposées de l'élément applicateur dans les rainures d'ajustement 13 formées chacune sur ses côtés opposés, et il fixe l'élément applicateur 12 selon une largeur prescrite au moyen de barres 14. Selon une modification de ce mode de réalisation, l'élément applicateur 12 peut être réalisé sous la forme d'une plaque ayant sa surface externe recourbée vers l'extérieur, cet élément applicateur en forme de plaque 12 pouvant être monté de manière fixe sur la face frontale de l'élément applicateur 11, comme représenté sur la figure 4 et sur la figure 5.

Dans le mode de réalisation précédent, l'organe de guidage 17 est de forme cylindrique. Selon une modification de ce mode de réalisation, il peut se présenter sous la forme d'une plaque plate ou sous la forme d'un cylindre aplati possédant une coupe transversale elliptique comme illustré sur la figure 4 et sur la figure 5.

Dans le mode de réalisation décrit ci-dessus, la libération du contenu qui jaillit s'effectue en enfonçant le bouton de pression 6. Lorsque l'emballage est un flacon pulvérisateur, cette libération du contenu peut s'effectuer par pression du cylindre 2 du flacon. Lorsqu'on utilise une unité d'aérosol, on peut adopter un mécanisme de giclée en continu, capable de faire jaillir le contenu de manière continue. D'une autre façon, l'élément applicateur 11 peut être adapté pour que le jaillissement du contenu soit obtenu en pressant l'élément applicateur 11 contre l'objet à traiter et en permettant à la pression ainsi appliquée d'appuyer directement sur la tige 5. La libération forcée du contenu par la pression de l'élément applicateur 11 sera décrite maintenant, plus précisément en référence à la figure 6. La tige 5 est reliée à une soupape de fonctionnement inclinée adaptée pour faire jaillir le contenu lorsqu'elle est pressée selon une direction coupant sa direction axiale. L'élément applicateur 11 qui est relié à cette tige 5 par l'intermédiaire de l'ajutage 7, est séparé de l'emballage aérosol 1 d'une distance convenable 20. En outre, une face à l'extrémité inférieure de l'élément applicateur 11 est supportée de manière pivotante sur l'appui de base 21 avec une tige de fixation 22. Dans l'appareil construit de la manière décrite ci-dessus, lorsque l'applicateur 12 est pressé contre l'objet à traiter, le support d'application 11 se déplace en direction de l'emballage aérosol 1 avec la tige de fixation 22 comme point d'appui pour incliner la tige 5 par l'intermédiaire de l'ajutage 7. En conséquence, la soupape de l'emballage aérosol 1 est libérée pour faire jaillir le contenu par l'ajutage 7 et, grâce à l'opération mentionnée ci-dessus, pour amener le contenu qui jaillit à se disperser sur la totalité de la surface de l'élément applicateur 12.

Un mode de réalisation similaire, selon la présente invention, est représenté sur la figure 7.

La figure 7 est une coupe transversale partielle de l'appareil. Sur le dessin, un emballage aérosol 1 est fixé avec un support d'application 11 sur la totalité de sa longueur selon la direction verticale. Le support d'application 11 possède un élément applicateur du type en feuille 12 fait d'un matériau absorbant tel que le feutre, la mousse à alvéoles ouverts, le papier, une étoffe ou tissu non tissé et ainsi de suite, ou un élément applicateur fait d'un matériau non absorbant de manière à distribuer le contenu liquide sur l'ensemble de l'élément applicateur 12, et un espace d'écoulement 16 formé à l'intérieur de l'élément applicateur 12 et relié à un ajutage.

Dans l'appareil construit de la manière décrite ci-dessus, lorsque le bouton de pression 6 est abaissé pour faire jaillir le contenu de l'emballage aérosol 1 par l'intermédiaire de l'ajutage 7, le contenu heurte un orange de guidage 17 et est également guidé par un espace d'écoulement 16 pour s'y écouler ou pour y être entraîné du fait de la dépression du contenu projeté ensuite par l'ajutage 7. Le contenu est ainsi uniformément dispersé sur la totalité de la surface de l'élément applicateur disposé en direction verticale sur l'emballage 1 de manière à effectuer à l'application souhaitée.

Grâce à la construction décrite ci-dessus, la présente invention procure l'effet suivant. Puisque le support d'application qui possède l'élément applicateur fixé dans la direction de la longueur sur sa surface externe, est fixé dans la direction verticale sur la paroi externe de l'emballage aérosol, l'appareil offre une large surface d'application. Du fait que l'ajutage de projection de l'emballage aérosol ou le conduit raccordement relié à la tige est placé à l'opposé de l'organe de guidage à l'intérieur de la chambre d'alimentation, presque tout le contenu projeté par l'intermédiaire de l'ajutage de projection heurte une paroi latérale supérieure de l'organe de guidage et seulement une petite portion du contenu projeté est absorbé par l'élément applicateur par l'intermédiaire de la surface intérieure de la chambre d'alimentation et de l'espace d'écoulement du contenu et devient applicable. En même tamps la plus grande partie restante du contenu projeté se dépose sur l'organe de guidage, s'écoule le long de l'espace d'écoulement et se disperse uniformément sur la surface entière de l'élément appljüalèvt avec. une surface importante. Il en résulte que l'élément applicateur peut comporter une importante surface pour l'application du contenu et permet l'application du contenu sur une surface importante avec une grande efficacité.

A présent, un autre mode de réalisation selon l'invention sera décrit ci-après en référence aux dessins d'accompagnement. La figure 8 est une coupe transversale partielle de l'appareil aérosol du type à application selon un autre mode de réalisation de cette invention. La figure 9 est une élévation d'un cadre de logement dans l'appareil illustré sur la figure 8. La figure 10 est une coupe transversale le long de ligne IX - IX indiquée dans le schéma de la figure 9. La figure 11 est une vue en perspective partielle du support d'application. La figure 12 est une coupe transversale latérale de la portion d'un tube de raccordement servant à maintenir le cadre de logement et le support d'application réciproquement assemblés.

Sur ces schémas, un emballage aérosol 101 possède une coupelle de montage 104 fixée à l'extrémité supérieure d'une cylindre 102 par l'intermédiaire d'une bride 103. Une tige 105 sort de cette coupelle de montage 104. A cette tige 105 est relié un bouton de pression 107 possédant un tube de raccordement inclinable 106 dépassant sur un de ses côtés. La tige 105 est adaptée pour que lorsque le bouton de pression 107 est abaissé, un mécanisme de soupape mis en place à l'intérieur s'ouvre et que le contenu de l'aérosol tel qu'un insecticide, une peinture, un produit de nettoyage ou une cire préparés sous une forme applicable, jaillise en conséquence par le tube de raccordement 106. L'extrémité avant du tube de raccordement 106 est fixée à une paroi latérale 110 d'un couvercle à touche 108, fixé à l'extrémité supérieure de l'emballage aérosol 105. Sur la surface externe de l'élément de fixation 111 est formée une dépression 112 pour son insertion. Un cadre de réception 113 est relié à la paroi latérale extérieur du couvercle à touche 108 et à l'emballage aérosol 101 sur la longueur de l'ensemble dans la direction axiale vers l'extrémité inférieure de l'aérosol 101. Ce cadre de logement 113 est formé d'un élément aplati en forme d'auge 115, ayant ses côtes extrêmes dans sa direction longitudinale fermés avec des parois 114 se faisant face. Un tube de raccordement 117 communiquant avec un conduit de raccordement 116 s'ouvrant dans l'élément aplati en forme d'auge 115 dépasse à l'arrière. Ce tube de raccordement 117 est relié de manière détachable à la dépression 112. Par conséquent' par l'intermédiaire de ce tube de raccordement 117, le contenu de l'aérosol amené par le tube de raccordement 106 est introduit dans la dépression en forme d'auge 115. Cette dépression en forme d'auge 115 possède un élément applicateur arqué, à surface lisse 118, dépassant d'un côté dans la direction de la longueur qui doit être muni d'un support d'application 120, réalisé en un matériau non absorbant. Sur la surface arrière 122 de la dépression en forme d'auge 115 qui est en très bon contact avec la face arrière 121 du support d'application 120, une rainure 123 communiquant avec l'arrière du conduit de raccordement 116 est formée dans la partie centrale, selon la direction de la longueur de la dépression en forme d'auge 115. Une encoche 124 est formée du côté arrière 121 du support d'application 120 dans la position correspondant à la partie extrême avant de cette rainure 123. Une rainure de dispersion 126, communiquant avec cette encoche 124, est formée dans la direction de la longueur de la paroi latérale 125 du support d'application 120. Sur la paroi latérale 125 du support d'application 120, se poursuivant dans la rainure de dispersion 126 et sur le côté du support d'application 120, sont réalisées de fines irrégularités de surface 127 ressemblant au modèle de l'aventurine. Par conséquent, un petit espace d'écoulement pour le contenu de l'aérosol se forme le long de la paroi interne 128 de la paroi latérale du cadre de réception 113. Cet espace d'écoulement apparaît encore entre la rainure 123 mentionnée ci-dessus et la face arrière 121 du support d'application 120, entre l'encoche 124 et la surface du fond 122 du cadre de réception 113, et entre la rainure de dispersion 126 et la surface interne 128 de la paroi latérale du cadre 113. Ainsi, par l'intermédiaire de cet espace d'écoulement, le contenu de l'aérosol peut être distribué à l'élément applicateur 118 du support d'application 120. Le cadre de réception 113 est formé de la manière décrite ci-dessus pour se placer dans la direction de la longueur sur une face latérale de l'emballage aérosol 101. La connexion de ce cadre 113 avec l'emballage aérosol 101 se fait en provoquant l'insertion de la fixation d'une patte d'accrochage 132, dépassant de l'extrémité inférieure du cadre de réception 113 dans la rainure d'assemblage 131 de l'élément de fixation 130 fixé sur le fond inférieur de l'emballage aérosol 101. En même temps, elle détermine le pincement d'une patte de fixation 133 qui dépasse des faces opposées dans la direction de l'extrémité supérieure du cadre de réception 113 et qui doit être engagé avec des dépressions d'accrochage (non représentées), sur la face latérale externe du couvercle à touche 108 fixé à l'extrémité supérieure de l'emballage aérosol 101. La réunion de manière fixe du cadre de réception 113 et du support d'application 120 se fait en provoquant l'insertion avec prise des projections d'accrochage 134 formées chacune aux extrémités supérieures et inférieures de la face arrière 121 du support d'application 120 et des parties prévues pour l'accrochage 135 du cadre 113.

Naturellement, il est possible de faire progresser le contenu de l'aérosol vers le support d'application 120, simplement en abaissant le bouton de pression avec un doigt. Dans le mode de réalisation présenté, la progression du contenu de l'aérosol s'effectue à l'aide d'un mécanisme d'ouverture de soupape permanent 136. Ce mécanisme 136 est réalisé en munissant le bouton de pression 107 sur ses faces opposées d'un levier de fonctionnement 140 dont les extrémités inférieures sont supportées de manière pivotante sur le point d'appui d'un axe 137, et dont l'extrémité supérieure constitue une plaque en creux 138, en perforant une rainure oblongue 142 dans la direction verticale dans la paroi de support 141 du levier de fonctionnement 140, en formant encore une dépression d'accrochage 143 sur les faces latérales de la rainure oblongue 142 et en laissant la dépression d'accrochage 143 communiquer avec la rainure oblongue 142. De plus, une saillie d'accrochage 145 est fixée sur les faces internes des parois externes 144 du couvercle à touche '108 et est insérée dans la rainure oblongue 142. La saillie d'accrochage 145 et l'élément de support de l'axe 137 du levier de fonctionnement 140 dans les conditions qui n'entraînent pas le jaillissement du contenu de l'aérosol, sont séparées par une distance inférieure à la distance entre l'élément de support de l'axe 137 et la dépression d'accrochage 143. Cette différence de distance constitue la course de l'enfoncement exercé sur le bouton de pression 107 pour le jaillissement du contenu de l'aérosol. La paroi de support 141 sur laquelle sont formées la rainure oblongue 142 mentionnée ci-dessus et la dépression d'accrochage 143 du côté opposé au bouton de pression 107, a son extrémité supérieure reliée à la plaque supérieure en creux 138 de manière à assurer un enfoncement précis du bouton de pression 107. De plus, un moyen de visualisation 146 dépasse de la face supérieure sur une extrémité de la plaque supérieure 138. Dans une plaque de recouvrement 147 du cadre de réception 113 au-dessus du couvercle à touche 108, est prévue une ouverture de visualisation 148, qui permet au moyen 146 de sortir seulement lors du fonctionnement de la soupape d'ouverture en continu du levier de fonctionnement 140 et ne permet pas sa sortie en l'absence du fonctionnement de cette soupape.

Dans l'appareil construit de la manière décrite ci-dessus, lorsque la plaque supérieure en dépression 138 du levier de fonctionnement 140 est abaissée, le bouton 107 est pressé vers le bas par l'intermédiaire du point d'appui de l'axe 137 de manière à relâcher le mécanisme de soupape et à faire avancer le contenu de l'aérosol vers le tube de raccordement 106. Lorsque la plaque supérieure 138 ne supporte plus la dépression, le bouton 107 s'élève grâce au ressort du mécanisme de soupape et le jaillissement du contenu vers le tube de raccordement 106 s'arrête. Le contenu de l'aérosol qui a progressé peut s'écouler le long de l'espace d'écoulement défini entre le tube de raccordement 106, le conduit de raccordement 116, la rainure 123, l'encoche 124, la rainure de dispersion 126 et les fines irrégularités de surface 127 d'une part et leurs faces externes opposées sur le cadre de réception 113 et le support d'application 120 d'autre part. Comme l'élément applicateur 118 doit prendre une position horizontale inférieure par rapport à l'appareil dans son ensemble, le contenu de l'aérosol est uniformément dispersé dans l'élément applicateur et peut être appliqué uniformément à l'objet à traiter. Le jaillissement intermittent du contenu de l'aérosol mentionné ci-dessus suffit à l'application d'une petite quantité de l'agent actif sur une petite surface. Pour l'application d'une grande quantité d'agent actif sur une surface importante, il devient nécessaire de faire jaillir le contenu de l'aérosol de manière continu. Pour réaliser le jaillissement en continu du contenu de l'aérosol, le levier de fonctionnement 140 est abaissé pour démarrer le jaillissement puis est placé obliquement dans la direction opposée au jaillissement comme indiqué par la ligne en tirets de la figure 8 de manière à ce que la saillie d'accrochage 145 soit amenée en prise avec la dépression d'accrochage 143 formée en continu le long de la rainure oblongue 142. Lorsque la saillie d'accrochage 145 se trouve dans la condition qui n'entraîne pas le jaillissement du contenu de l'aérosol, elle est maintenue à l'intérieur de la rainure oblongue 142 du levier de fonctionnement 140 et elle ne peut produire aucun effet sur ce levier. Puisque la distance entre le point d'appui de l'axe 137 et la saillie d'accrochage 145, lorsque le bouton de pression 107 se trouve dans les conditions qui n'impliquent pas le jaillissement du contenu de l'aérosol, est inférieure à la distance entre le point d'appui du levier à axe 137 et la dépression d'accrochage 143 et que cette différence de distance constitue la course d'enfoncement que le bouton de pression 107 nécessite pour amorcer le jaillissement du contenu de l'aérosol, l'accrochage établi entre la dépression d'accrochage 143 et la saillie d'accrochage 145 maintient le bouton de pression 107 abaissé et permet le jaillissement continu du contenu de l'aérosol. Ce jaillissement continu entraîne les mouvements relatifs à l'accrochage de la saillie d'accrochage 145 avec la dépression d'accrochage 143 placée le long de la rainure oblongue 142 et à l'abaissement du point d'appui de l'axe 137. En conséquence, le levier de fonctionnement 140 qui sert de mécanisme d'ouverture de soupape permanent 136 se déplace par rapport à la position qu'il assure en l'absence du jaillissement du contenu de l'aérosol. En particulier, l'unité de visualisation 146 dépassant à une extrémité de la plaque supérieure en creux 138 change grandement sa position de manière à sortir de l'ouverture de visualisation 148 de la plaque de recouvrement 147 du couvercle à touche 108 pour indiquer clairement que le mécanisme d'ouverture de soupape permanent 136 est alors en action. Une couler rouge ou une couleur fluorescente appliquée sur la partie supérieure du moyen de visualisation 146 aide en ajoutant beaucoup à la mise en évidence de l'état de fonctionnement.

Comme décrit ci-dessus, cette invention permet au contenu de l'aérosol amené par l'intermédiaire du conduit de raccordement de s'écouler de la face externe du support d'application en provoquant l'ouverture du conduit de raccordement relié à la tige de l'emballage aérosol vers le cadre de réception en forme d'auge fermé sur ses côtés opposés dans sa direction longitudinale, et en même temps en permettant la fixation solide du support d'application fait d'un matériau non absorbant dans le cadre le cadre de réception avec l'élément applicateur de surface plane et lisse dépassant d'un côté ce qui donne naissance à l'espace d'écoulement du contenu de l'aérosol entre le support d'application et le cadre. Ainsi l'élément applicateur exerce une résistance de frottement extrêmement faible sur des matériaux flexibles tels que tapis et tissus. Par conséquent, on peut le presser fortement contre un objet flexible d'épaisseur importante comme un tapis de manière à ce que le contenu de l'aérosol soit appliqué aux cavités profondes de l'objet.

L'appareil aérosol du type à application utilisé selon l'invention ne se limite pas nécessairement aux modes de réalisation ci-dessus. Par exemple, la forme de l'élément applicateur peut être librement choisie pour convenir à l'usage prévu et à la surface de l'objet à traiter. Lorsqu'on adopte l'appareil pour l'application du contenu de l'aérosol sur des articles de mobilier et des vêtements qui possèdent des surfaces importantes, il se révèle très efficace car l'élément applicateur s'étend pratiquement sur la longueur entière de l'emballage aérosol. Lorsque l'appareil est destiné à des articles de faible surface, la partie de l'élément applicateur formé sur une partie de la longueur entière, se révèle efficace.

- Puisque le contenu de l'aérosol se trouve à l'état liquide lorsqu'il passe la section de raccordement, celle-ci peut avoir n'importe quelle forme voulue. Il faut seulement que le contenu de l'aérosol progresse vers l'élément applicateur.

L'orifice de jaillissement de gaz peut par exemple se présenter sous la forme d'un tube déployé sur la face latérale de l'emballage et muni dans des positions convenables d'orifices de jaillissement, le support d'application pouvant être fixé à ce tube.

En outre, dans l'appareil construit comme illustré sur les schémas, on peut insérer une barre de guidage adaptée pour régler le mouvement du contenu de l'aérosol. Bien que l'organe de guidage soit efficace pour guider le contenu de l'aérosol projeté vers la chambre d'alimentation, il n'est pas un constituant essentiel lorsque le support d'application est fait d'un matériau non absorbant ou lorsque la partie supérieure de la barre de guidage est opposée aux orifices de jaillissement de l'ajutage.

Des exemples de solvant pour l'agent actif fixé dans le contenu de l'aérosol comprennent des alcools, des cétones, des éthers, des pétroles, des hydrocarbures halogénés, des hydrocarbures fluorohalogénés et diverses autres substances. Ce solvant peut être choisi pour convenir à l'utilisation envisagée. Les solvants à base de pétrole excellent généralement dans leur aptitude à faciliter l'absorption des agents actifs par les surfaces traitées mais ils sont susceptibles de mouiller les surfaces. Lorsque les objets à traiter nécessitent le séchage rapide et sûr des agents actifs, l'emploi d'un solvant ininflammable ou de leurs mélanges choisi dans le groupe comprenant des alcools inférieurs, des éthers et des hydrocarbures fluorohalogénés possédant des points d'ébullition ne dépassant pas 100°C se révèle souhaitable. Comme propulseur, on peut utiliser n'importe quel propulseur classique comme ceux généralement adoptés pour des aérosols en brouillard. Pour assurer la sécurité vis à vis du feu, il est souhaitable qu'un tel propulseur soit utilisé en mélange avec un gaz ignifuge.

Des exemples de l'ingrédient actif à incorporer dans le contenu de l'aérosol comprennent des produits de nettoyage du mobilier tels que les cires de "Carnauba", "Cérésine", et "Silicone 200", des agents antistatiques ou des agents éliminant l'électricité statique contenant des sulfates d'alcools supérieurs et des sels d'amine organiques de phosphates d'alcools supérieurs, des agents imperméabilisants tels que le chlorure de stéaramide méthylpyridinium, l'octadécyléthylène urée et des résines de silicone, des agents d'assouplissement et des agents de brillantage pour des articles en cuir utilisant de l'alcool de spermacéti, la paraffine liquide et des esters acide gras de glycérine à titre de constituants principaux, des vernis, des produits fongifuges tels que l'acide sorbique et l'acide déshydroacétique, des déodorants tels que le glycérol et l'hexachlorophène, des produits de nettoyage du verre contenant des alkylbenzènesulfonate de sodium à chaîne linéaire et du pyrophosphate de potassium, des détachants et des agents de dégivrage utilisant des alcools et du diéthylène glycol, des lubrifiants antirouilles et des lubrifiants pour des fournitures formés de savons métalliques, de sorbi- tanne mono-oléate et d'acide naphténique, des déodorants fongicides pour des chambres de malades, tels que le crésol ou le chlorure de benzalkonium, des agents pour les soins capillaires utilisant le sel de sodium, du sulfate de lauryl éthylate à titre de constituant principal, l'acide salicylique, l'acrinol, et du savon inverti. Des exemples d'insecticides et de miticides comprennent divers composés pyréthroïdes tels que phénothrine, per- methrine, resmethrine, 3'-phénoxybenzyl 2,2,3,3,-tétraméthylcyclopropane carboxylate, alléthrine, furaméthrine, em- penthrine et autres spécialités de marque, des agents augmentant la synergie pour des composés pyréthroïdes tels que IBTA, S-421, léthane 384, butylate de pipéronyle, "Synépyrine 222" et "Synépyrine 500", divers insecticides d'organophosphores tels que sumithion, diazinon, divers insecticides au carbamate tels que "MTMC", et "MPMC", d'autres insecticides et agents anti-moustiques tels que "Deet" et benzoate de benzyle. L'emploi combiné de ces ingrédients actifs avec des fongicides et des bactéricides est également possible. Sont également inclus des insecticides et des produits anti-moustiques contenant des composés du type pyréthroïde et utilisés pour la protection des animaux en peluche et des animaux empaillés. Ces exemples sont cités seulement pour illustrer et non pour limiter l'ingrédient actif dans le contenu de l'aérosol qui est déterminé convenablement en fonction de l'utilisation visée et des conditions d'application par exemple.

Pour l'extermination de diverses espèces de mites de poussière des habitations infestant les tapis, l'application d'un composé du type du pyrèthre à un taux de 0.5 mg à 5 g par mètre carré, éventuellement en combinaison avec un agent augmentant la synergie du composé du type du pyrèthre appliqué à un taux de 0,5 mg à 5 g suffit. Cette application est très sûre.

Cette invention est particulièrement destinée à la protection des tapis et des revêtements de sols. Elle est efficace dans l'extermination des diverses espèces telles que mites de poussière des habitations. cheylétinés, mites de type acaride et insectes nuisibles à la laine tels que teignes pelletières, teignes des toiles à sangles, anthrènes variées, anthrènes noires infestant les tapis à tous les stades de leur croissance, c'est-à-dire, oeufs, larves, nymphes, imagos. En plus, elle est efficace pour exterminer les tiques domestiques, les atropos et les scarabées, les mouches guêpes, les cafards, les insectes nuisibles des céréales tels que les charençons du riz, les puces, les poux et les punaises des lits.

Cette invention n'est pas limitée du tout quant au type de tapis ou de revêtement de sol à traiter. Elle est également efficace dans le traitement des couvertures orientales, des tapis en laine, des tapis bouclés, des coussins en fourrure comme en mouton, et de toutes sortes de revêtements de sol sans référence à la profondeur des fils ou des poils.

Cette invention est tout à fait unique dans le sens qu'elle adopte un appareil aérosol du type à application, conçu pour être utilisé sûrement (exempt de toxicité et de combustion) à l'intérieur et tel que la surface d'application d'un matériau avec une forme librement choisis, assure une application efficace et uniforme de l'agent actif mentionné ci-drsstis.

A présent, l'invention sera décrite plus précisément en référence à divers exemples de mise en oeuvre. Il faut noter cependant que les exemples suivants ne limitent pas cette invention.

### Expérience 1: (essai sur l'effet d'extermination)

Des carrés de 7 cm découpés dans un tapis sont tous infestés avec environ 200 mites de poussière des habitations et après une durée d'un jour, ils sont traités avec une variété d'agents selon le procédé de cette invention. Chaque carré de tapis ainsi traité est placé dans un récipient en verre et laissé au repos dans des conditions qui sont de 25°C pour la température et de 65 % pour l'humidité. Après une durée d'une semaine dans ces conditions, on chauffe le carré pour chasser les mites survivantes. Le taux d'extermination est déterminé en prenant en considération les mites survivantes ainsi chassées du carré traité.

Comme témoin, on essaie en même temps le procédé par pulvérisation classique (essais N° 5 et 6).

Les résultats de l'essai indiquent que dans tous les essais effectués selon le procédé de l'aérosol par application selon l'invention, les taux d'extermination des mites de poussière des habitations sont invariablement de 100 % tandis que dans les essais conduits selon le procédé de pulvérisation classique, les taux d'extermination sont très faibles car les agents ne peuvent pas atteindre les racines des fils du tapis. Dans la formulation de l'essai N° 3 qui utilise du pétrole comme solvant, l'agent appliqué ne sèche pas aussi rapidement qu'on le souhaite et tend à rendre la surface du tapis traité collante.

### Expérience 2: (essai sur l'effet préventif)

Des carrés de 7 cm découpés dans un tapis sont traités avec une variété d'agents selon le procédé de l'invention, et après une durée de 1 jour, ils sont infestés avec environ 200 mites de poussière des habitations. Ensuite, en suivant la procédure de l'exemple 1, on détermine le taux d'extermination des mites après une durée d'une semaine.

Comme témoin, on essaie en même temps le procédé de pulvérisation classique (essais n° 4 et n° 5).

Les résultats de l'essai indiquent que le traitement par le procédé de l'aérosol par application selon l'invention est fortement efficace, en empêchant le tapis d'être infesté de mites et que les agents appliqués manifestent des effets résiduels importants. Dans les essais effectués d'après le procédé de pulvérisation classique, bien que les effets préventifs soient relativement plus élevés que les effets d'extermination, ils demeurent insuffisants.

### Expérience 3: (essai du produit de nettoyage du mobilier quant à l'effet)

Sur des zones de 1 m² des surfaces d'articles de mobilier entièrement salis de saletés graisseuses, on applique divers produits de nettoyage en utilisant l'appareil aérosol du type à application de l'invention.

Comme témoin, on effectue le même traitement selon le procédé de pulvérisation classique et le procédé utilisant un appareil qui possède un adapteur torique en feutre à proximité de l'ajutage de pulvérisation. Après le traitement, on examine les surfaces par rapport à la propreté (A), le degré de dispersion de l'agent actif dans la zone environnante (B) et la durée du traitement (C). Les résultats de l'essai sont classés sur l'échelle à quatre points dans laquelle ++++, +++, ++ et + désignent des ordres progressivement décroissants en partant respectivement du degré le plus élevé de propreté dans (A), du degré le plus faible de dispersion de l'agent actif dans (B) et de la durée de traitement la plus brève dans (C).

Les résultats de l'essai indiquent que le procédé d'application de l'aérosol (essais n° 1 et n° 2) selon l'invention dépasse de loin les procédés classiques, c'est-à-dire le procédé par pulvérisation (essais n° 3) et le procédé utilisant l'appareil qui possède un adapteur torique en éponge fixé à proximité de l'ajutage de pulvérisation (essai n° 4 ), à l'égard de la propreté due au traitement, à la prévention de la dispersion de l'agent appliqué dans la zone environnante et à la durée du traitement.

### Expérience 4: (essai sur l'effet fongicide et désodorisant sur un article en laine)

Des moisissures se développant dans un cabinet sont mises en incubation et transplantées en 5 points sur une variété de couvertures (0,5 m de largeur et 1,5 m de longueur) aux positions indiquées par la marque X sur la figure 13. Ensuite la couverture est laissée sous une humidité de 100 % pendant 2 semaines. Aux couvertures ainsi préparées, on applique divers agents actifs par le procédé de cette invention et les procédés classiques pour examiner l'effet fongicide et désodorisant, le degré de dispersion de l'agent actif (A), et la durée du traitement (B). Dans les traitements selon les procédés classiques, les agents sont pulvérisés à une distance d'environ 40 cm de la surface de la couverture.

Les résultats de l'essai sont classés selon l'échelle à quatre points dans laquelle ++++, +++, ++ et + désignent des ordres progressivement décroissants en partant respectivement de l'effet fongicide et désodorisant le plus élevé, du degré de dispersion de l'agent actif le plus faible et de la durée du traitement la plus brève.

Les résultats de l'essai indiquent que le procédé d'application de l'aérosol par application (essais n° 1 et n° 2) selon l'invention surpasse de loin les procédés classiques (essais n° 3 et n° 4 ) en ce qui concerne les effets fongicides et désodorisants, la prévention de la dispersion de l'agent actif dans la zone environnante et la durée du traitement.

Alors que le procédé par pulvérisation n'est pas applicable pour que l'agent actif atteigne les racines des fils du tapis, le procédé de l'invention est capable de distribuer l'agent actif partout sur la surface entière de la couverture.

### Exemple 1

Dans un solvant mixte éthanol et F-113, on dissout 1,0 g de d-resméthrine et 2,0 g de "Synépyrine 500". On place la solution dans un emballage aérosol du type à étalement et on y ajoute un propulseur sous pression pour produire un aérosol. On applique environ 1/4 du volume total de l'aérosol mentionné ci-dessus sur la surface entière d'un tapis couvrant 6 tatamis (nattes de paille) et souffrant de la croissance importante de mites de poussière des habitations. Après une durée de 1 semaine, on examine la couverture pour connaître le taux de survivance des mites. Le taux est inférieur à 2 %.

### Exemple 2

On prépare un aérosol par étalement en suivant le procédé de l'exemple 1 mais en utilisant 1,5 g de d-phénothrine de 2,0 g de benzoate de benzyle. On applique environ 1/5ème du volume total de l'aérosol ainsi produit sur la surface entière d'un tapis en pure laine recouvrant 4 nattes et demi. Après une durée d'un jour, on transplante 100 larves de mites et 200 oeufs de mites. Après une durée d'une semaine, on examine la couverture pour voir le nombre de larves de mites survivantes. Le nombre de larves de mites qui survivent est inférieur à 2. Lors de l'examen après une durée d'un mois, on n'observe pas de mites nouvellement nées. Ainsi la méthode d'extermination selon la présente invention présente un effet important contre les insectes nuisibles de la laine.

### Exemple 3

Dans 80 g d'un solvant mixte d'isopropanol et de n-propanol, on dissout 5,0 g de diéthylène glycol. On place la solution dans un emballage aérosol par application. On y ajoute un propulseur sous pression. Par conséquent, on produit un aérosol.

On applique environ 1/5ème du volume total de l'aérosol ainsi produit sur la totalité de la surface d'une vitre complètement maculée (environ 3 m²). Immédiatement, la vitre devient parfaitement propre.

### Exemple 4

On prépare un aérosol par application en suivant le procédé de l'exemple 1 et en utilisant 8 g d'un alkyl supérieur-benzène sulfonate de sodium et 2 g de pyrophosphate de potassium. On applique environ 1/4 du volume total de l'aérosol par étalement ainsi produit sur la totalité de la surface d'un tapis recouvrant 4 nattes et demi et souillé avec de la nourriture grasse.

Le traitement n'entraîne aucune dispersion de l'agent actif et dure un bref laps de temps (environ 15 minutes). Il aboutit à une élimination des tâches.

## Revendications

1. Procédé pour l'application du contenu d'un emballage aérosol sur une surface, par transfert de ce contenu, à partir d'une tige de sortie de l'emballage, jusqu'à un élément applicateur porté par un support d'application disposé le long d'un côté longitudinal externe de l'emballage, et application de cet élément contre la surface à traiter, caractérisé en ce que:
- dans le support d'application (11 ou 120) portant l'élément applicateur (12 ou 118), on prévoit, sur toute la longueur de celui-ci une chambre d'alimentation (16 ou 115) située entre ce support et cet élément,
- on assure le raccordement de cette chambre d'alimentation (16 ou 115) avec la tige de sortie (5 ou 105) du contenu hors de l'emballage (1 ou 101 de façon à réaliser le guidage de ce contenu jusqu'à cette chambre d'alimentation,
- on permet au contenu situé à l'intérieur de la chambre d'alimentation (16 ou 115) de suinter à partir de celle-ci vers l'élément applicateur (12 ou 118).

2. Procédé selon la revendication 1, caractérisé en ce que le contenu dudit emballage aérosol contient un insecticide ou un miticide à titre d'ingrédient actif.

3. Procédé selon l'une quelconque des revendications 1 ou 2, caractérisé en ce que le contenu dudit emballage aérosol est appliqué sur des tapis et des revêtements de sols pour l'extermination des mites et des insecticides nuisibles de ces tapis et revêtements de sol.

4. Procédé selon l'une quelconque des revendications 1 ou 2, caractérisé en ce que ledit insecticide ou miticide est appliqué pour traiter les racines des fils des tapis et des revêtements de sol.

5. Appareil aérosol, du type à application, comprenant un emballage aérosol pourvu d'une tige de sortie de son contenu et comportant un élément applicateur porté par un support d'application disposé le long d'un côté longitudinal externe de cet emballage, caractérisé en ce que:
- le support d'application (11 ou 120) portant l'élément applicateur (12 ou 118) présente une chambre d'alimentation (16 ou 115) située entre ce support et cet élément, laquelle s'étend sur toute sa longueur,
- l'une des extrémité de cette chambre (16 ou 115) communique avec t'orifice de sortie d'un ajutage ou conduit de raccordement (7, 106) partant de la tige de sortie (5, 105) de l'emballage aérosol (1 ou 101),
- et cette chambre communique par ailleurs sur toute sa longueur avec l'élément applicateur (12 ou 118) de façon que le produit contenu dans l'emballage aérosol (1 ou 101) puisse suinter vers cet élément applicateur (12 ou 118) et imprégner celui-ci, afin que l'application de ce produit sur une surface à traiter puisse être réalisée par application de cet élément applicateur (12 ou 118) contre cette surface.

6. Appareil aérosol du type à application selon la revendication 5, caractérisé en ce que l'élément applicateur (12) est fait d'un matériau absorbant et la connection du conduit de raccordement (7) au support d'application (11) est réalisée par raccordement dudit conduit à une face latérale supérieure d'un organe de guidage (17) inséré dans ladite chambre d'alimentation (16) au milieu de la surface interne de ladite chambre d'alimentation et de l'espace d'écoulement dudit contenu.

7. Appareil aérosol du type à application selon l'une quelconque des revendications 5 ou 6, caractérisé en ce que le support d'application (11) formé dans la direction verticale sur la face externe de l'emballage aérosol (1) comprend ledit élément applicateur (12), réalisé en un matériau absorbant et disposé dans la direction longitudinale sur la surface externe dudit support d'application (11), ladite chambre d'alimentation (16) pour ledit contenu dudit emballage aérosol

(1) formée sur la surface interne dudit élément applicateur et en ce que ledit conduit de raccordement (7) communiquant avec ladite tige (5) dudit emballage aérosol (1) est placée en face d'une extrémité latérale supérieure dudit ,organe de guidage (17) inséré dans ladite chambre d'alimentation (16) au milieu de la surface interne de ladite chambre et dudit espace d'écoulement de manière à permettre au contenu introduit via ledit conduit de raccordement (7) de s'écouler de la surface externe dudit support d'application (11).

8. Appareil aérosol du type à application selon l'une des revendications 5 à 7, caractérisé en ce que le conduit de raccordement (7), assurant le raccordement entre la tige de sortie (5) de l'emballage aérosol (1) et la chambre d'alimentation (16) prévue dans le support d'application (11), est constitué par un tube susceptible de se plier légèrement.

9. Appareil aérosol du type à application selon la revendication 5, caractérisé en ce que ledit support (120) d'application est ouvert sur un iogement (115) en forme d'auge formant la chambre d'alimentation du produit à appliquer et qui est fermé à ses extrémités opposées (114) dans sa direction longitudinale et en ce qu'un élément applicateur (118) fait d'un matériau non absorbant avec une face d'application plane et lisse débordant sur une de ses faces est fixé solidement dans un cadre de réception (113).

10. Appareil aérosol du type à application selon l'une quelconque des revendications 5 ou 9, caractérisé en ce que le tube de raccordement (106) s'ouvre dans ledit cadre de réception (113) en forme d'auge fermé à ses extrémités opposées dans sa direction longitudinale, en ce que ledit élément applicateur (118) fait d'un matériau non absorbant et possédant une face d'application plane et lisse débordant sur un de ses côtés est monté de manière fixe dans ledit cadre de réception (113) et en ce que ledit élément applicateur et ledit cadre définissent une chambre d'alimentation et d'écoulement (115) pour ledit contenu de manière à ce que le contenu introduit via le tube de raccordement (106) puisse s'écouler de la surface externe du support d'application.

## Patentansprüche

1. Verfahren zum Aufbringen des Inhalts eines Aerosolbehälters auf eine Oberfläche, durch Weitertransport des Inhalts von einem Auslaßschaft des Behälters bis zu einem Auftragselement an einem Träger, der entlang einer Längsseite außen am Aerosolbehälter angeordnet ist, und durch Aufbringen mit dem Auftragselement auf die zu behandelnde Oberfläche, dadurch gekennzeichnet, daß an dem Träger (11, 120), der das Auftragselement (12, 118) aufweist, über seine gesamte Länge eine Vorratskammer (16, 115) vorgesehen ist, die sich zwischen dem Träger und dem Auftragselement erstreckt, daß die Verbindung des Inhalts aus dem Aerosolbehälter (1, 101) zwischen der Vorratskammer (16, 115) und dem Auslaßschaft (5, 105) in der Weise sichergestellt wird, daß die Führung des Inhalts bis in die Vorratskammer erfolgt, und daß dem Inhalt, der sich im Innern der Vorratskammer (16, 115) befindet, den Übertritt aus der Vorratskammer in das Auftragselement (12, 118) gestattet.

2. Verfahren nach Anspruch 1, dadurch gekennzeichnet, daß der Aerosolbehälter ein Insektizid oder Mottenmittel mit aktivem Wirkstoff enthält.

3. Verfahren nach Anspruch 1 oder 2, dadurch gekennzeichnet, daß der Inhalt des Aerosolbehälters auf Teppiche oder Bodenbeläge zur Vernichtung von Motten und schädlichen Insekten aufgebracht wird.

4. Verfahren nach Anspruch 1 oder 2, dadurch gekennzeichnet, daß das Insektizid oder Mottenmittel angewendet wird, um die Wurzeln der Fäden der Teppiche und Bodenbeläge zu behandeln.

5. Aerosoleinrichtung nach dem Beschichtungstyp, mit einem Aerosolbehälter, der einen Auslaßschaft für seinen Inhalt aufweist und mit einem Auftragselement ausgestattet ist, das an einem Träger sitzt, der entlang einer Längsseite außen am Aerosolbehälter angeordnet ist, dadurch gekennzeichnet, daß der Träger (11, 120) das Auftragselement (12, 118) mit einer Vorratskammer (16, 115) aufweist, die zwischen dem Träger und dem Auftragselement angeordnet ist und sich über seine gesamte Länge erstreckt, daß ein Ende dieser Vorratskammer (16, 115) mit einer Auslaßöffnung eines Rohransatzes oder mit einer Verbindungsleitung (7, 106) in Verbindung steht, die von dem Auslaßschaft (5, 105) des Aerosolbehälters (1, 101) ausgeht, und daß die Vorratskammer darüberhinaus über ihre ganze Länge mit dem Auftragselement (12, 118) so in Verbindung steht, daß der Inhalt des Aerosolbehälters (1, 101) in Richtung auf das Auftragselement (12, 118) durchdringen und dieses durchtränken kann, damit die Aufbringung des Inhalts auf eine zu behandelnde Oberfläche durch Auftragen mit dem Auftragselement (12, 118) auf die Oberfläche erfolgen kann.

6. Aerosoleinrichtung nach dem Beschichtungstyp nach Anspruch 5, dadurch gekennzeichnet, daß das Auftragselement (12) aus einem absorbierenden Material besteht und die Verbindung der Verbindungsleitung (7) zum Träger (11) durch den Anschluß dieser Leitung an eine Seitenfläche oberhalb eines Führungsorgans (17) hergestellt ist, welches in die Vorratskammer (16) mittig und mit Auslaß-Abstand für den Inhalt eingesetzt ist.

7. Aerosoleinrichtung nach dem Beschichtungstyp nach einem der Ansprüche 5 oder 6, dadurch gekennzeichnet, daß der Träger (11), der sich in vertikaler Richtung über die Außenfläche des Aerosolbehälters (1) erstreckt, das Auftragselement (12) aufweist, welches aus absorbiertem Material besteht und in Längsrichtung an der äußeren Oberfläche des Trägers (11) angeordnet ist, während die Vorratskammer (16) für den Inhalt des Aerosolbehälters (1) an der inneren Oberfläche des Auftragselements angeordnet ist, und zwar so, daß die Verbindungsleitung (7), die an den Auslaßschaft (5) des Aerosoibehäiters (1) angeschlossen ist, gegenüber dem seitlichen oberen Ende des Führungsorgans (17) angeordnet ist, das in die Vorratskammer (16) mittig und mit Auslaß-Abstand so eingesetzt ist, daß der Inhalt, der durch diese Verbindungsleitung (7) eintritt, sich über die äußere Oberfläche des Trägers (11) ausbreiten kann.

8. Aerosoleinrichtung nach dem Beschichtungstyp nach einem der Ansprüche 5 bis 7, dadurch gekennzeichnet, daß die Verbindungsleitung (7), die die Verbindung zwischen dem Auslaßschaft (5) des Aerosolbehälters (1) und der am Träger (11) vorgesehenen Vorratskammer (16) sicherstellt, aus einem leicht biegbaren Rohr besteht.

9. Aerosoleinrichtung nach dem Beschichtungstyp nach Anspruch 5, dadurch gekennzeichnet, daß der Träger (120) mit einem abgeflachten Kaum (115), der die Vorratskammer für den aufzubringenden Inhalt bildet, offen und an seinen in Längsrichtung entgegengesetzt angeordneten Enden (114) geschlossen ausgebildet ist, und daß ein Auftragselement (118) aus einem nicht-absorbierenden Material mit ebener Auftragsfläche und einer aus einer seiner Flächen hervorragenden Rippe in einem Aufnahmerahmen (113) fest angeordnet ist.

10. Aerosoleinrichtung nach dem Beschichtungstyp nach einem der Ansprüche 5 oder 9, dadurch gekennzeichnet, daß das Verbindungsrohr (106) in den Aufnahmerahmen (113) einmündet, der abgeflacht und an seinen in Längsrichtung gegenüberliegenden Enden geschlossen ausgebildet ist, daß das Auftragselement (118), welches aus nicht-absorbierendem Material besteht und eine ebene Auftragsfläche sowie eine vorstehende Rippe an einer seiner Seiten aufweist, fest an dem Aufnahmerahmen (113) angeordnet ist, und daß das Auftragselement und der Aufnahmerahmen eine Vorrats- und Auslaßkammer (115) für den Inhalt in der Weise bilden, daß der Inhalt, der durch das Verbindungsrohr (106) eintritt, über die äußere Oberfläche des Trägers abfließen kann.

## Claims

1. Method for application of the contents of an aerosol package on a surface by transfer of said contents from a discharge stem of the package to an applicator element carried by an application support disposed along an external longitudinal side of the package, and application of this element against the surface to be treated, characterized in that:
- within the application support (11 or 120) which carries the applicator element (12 or 118), provision is made along the entire length of this latter for a feed chamber (16 or 115) located between this support and this element,
- connection of this feed chamber (16 or 115) with the stem (5 or 105) for discharging the contents from the package (1 or 101) is established so as to guide these contents to this feed chamber,
- the contents located within the feed chamber (16 or 115) are permitted to seep from this latter towards the applicator element (12 or 118).

2. Method in accordance with claim 1, characterized in that the contents of said aerosol package contain an insecticide or a moth-killing agent by way of active ingredient.

3. Method in accordance with either claim 1 or claim 2, characterized in that the contents of said aerosol package are applied on carpets and floor coverings for extermination of moths and insecticides which have a harmful effect on these carpets and floor coverings.

4. Method in accordance with either claim 1 or claim 2, characterized in that said insecticide or moth-killing agent is applied for treating the roots of threads of carpets and floor coverings.

5. Aerosol apparatus of the application type, comprising an aerosol package provided with a stem for discharging its contents and having an applicator along an external longitudinal side of this package, characterized in that:
- the application support (11 or 120) which carries the applicator element (12 or 118) has a feed chamber (16 or 115) which is located between this support and this element and which extends over its entire length,
- one end of this chamber (16 or 115) communicates with the discharge orifice of a nozzle or connecting duct (7, 106) which extends from the discharge stem (5, 105) of the aerosol package (1 or 101
- and this chamber also communicates over its entire length with the applicator element (12 or 118) in such a manner as to ensure that the product contained in the aerosol package (1 or 101) can seep towards this applicator element (12 or 118) and impregnate this latter in order that the application of this product on a surface to be treated may be carried out by application of this applicator element (12 or 118) against this surface.

6. Aerosol apparatus of the application type in accordance with claim 5, characterized in that the applicator element (12) is made of absorbent material and the connection of the connecting duct (7) to the application support (11) is achieved by joining said duct to a top lateral face of a guide member (17) inserted in said feed chamber (16) at the centre of the internal surface of said feed chamber and of the space for the flow of said contents.

7. Aerosol apparatus of the application type in accordance with either claim 5 or claim 6, characterized in that the application support (11) formed in the vertical direction on the external face of the aerosol package (1) includes said applicator element (12) which is made of absorbent material and disposed in the longitudinal direction on the external surface of said application support (11), said feed chamber (16) for said contents of said aerosol package (1) and formed on the internal surface of said applicator element and that said connecting duct (7) communicates with said stem (5) of said aerosol package (1) and is placed opposite to an upper lateral end of said guide member (17) which is inserted in said feed chamber (16) at the centre of the internal surface of said chamber and of said flow space so as to allow the contents introduced via said connecting duct (7) to flow from the external surface of said application support (11).

8. Aerosol apparatus of the application 20 type in accordance with one of claims 5 to 7, characterized in that the connecting duct (7) which provides a connection between the discharge stem (5) of the aerosol package (1) and the feed chamber (16) provided in the application support (11) is constituted by a tube which is capable of slight bending.

9. Aerosol apparatus of the application type in accordance with claim 5, characterized in that said application support (120) opens into a troughshaped housing (115) which forms the feed chamber for the product to be applied and which is closed at its opposite ends (114) in its longitudinal direction and that an applicator element (118) made of non-absorbent material with a flat and smooth application face which projects on one of its faces is securely fixed in a receiving frame (113).

10. Aerosol apparatus of the application type in accordance with either claim 5 or claim 9, characterized in that the connecting tube (106) opens into said trough-shaped receiving frame (113) which is closed at its opposite ends in its longitudinal direction, that said applicator element (118) made of non-absorbent material and having a flat and smooth application face which projects on one of its sides is mounted in a fixed manner within said receiving frame (113) and that said applicator element and said frame define a feed and flow chamber (115) for said contents so as to ensure that the contents introduced via the connecting tube (106) can flow from the external surface of the application support.
